# FASCICULE DE BREVET EUROPEEN

(11) **EP 1 809 846 B1**
(45) Date de publication et mention de la délivrance du brevet: **20.02.2008**
(21) Numéro de dépôt: 05809299.0
(22) Date de dépôt: 19.10.2005
(51) Int. Cl.: E05G 1/14, B42D 15/00, G07D 7/10, D21H 21/48

(54) **PROCEDE DE SECURISATION DE DOCUMENTS DE VALEUR**
VERFAHREN ZUR HERSTELLUNG VON SICHEREN WERTVOLLEN DOKUMENTEN
METHOD FOR MAKING SECURE VALUABLE DOCUMENTS

(30) Priorité: 20.10.2004 FR 0411152
(43) Date de publication de la demande: 25.07.2007
(73) Titulaire: Francois Charles Oberthur Fiduciaire, 75017 Paris (FR)
(72) Inventeur: LE BOZEC, Hubert, F-35135 CHANTEPIE (FR); REAU, Régis, F-35520 CHAPELLE DES FOUQUEREZ (FR); LOHIO, Olivier, F-35000 RENNES (FR); MAURY, Olivier, F-69126 BRINDAS (FR); DEMAIMAY, Florian, F-35000 RENNES (FR); BORDE, Xavier, F-35410 OSSE (FR)
(74) Mandataire: Lamoureux, Bernard
(86) Numéro de dépôt international: PCT/FR2005/002594
(87) Numéro de publication internationale: WO 2006/042967

(56) Documents cités:
- EP-A- 1 277 881
- WO-A-02/062104
- DE-A1- 19 838 893
- FR-A- 2 574 845
- FR-A- 2 791 922
- "Design and synthesis of 4,4'-pi-conjugated[2,2']-bipyridines: a versatile class of tunable chromophores and fluorophores" NEW J. CHEM., no. 25, 2001, pages 1553-1566, XP009050319 cité dans la demande

## Description

La présente invention concerne un procédé de sécurisation de documents de valeur, notamment de billets de banque, et plus particulièrement un procédé de sécurisation de documents de valeur contenus dans une enceinte de protection ou de transport de sécurité.

Dans le domaine de la protection de documents de valeur, en particulier de billets de banque, il est connu d'utiliser des enceintes de protection dont l'accès est réservé aux seuls détenteurs d'une clef, à support matériel ou immatériel, le conteneur se trouvant par ailleurs dans un environnement contrôlé et sécurisé par exemple au moyen de divers blindages.

Ces enceintes de protection se sont toutefois avérées insuffisantes face à des agressions savamment organisées et puissamment armées. En effet, les verrous installés sur lesdits enceintes sont susceptibles d'être forcés ou désamorcés par lesdits agresseurs sans rendre inutilisables lesdits documents de valeur contenus à l'intérieur desdites enceintes.

Une solution à ce problème a alors consisté à utiliser des conteneurs sécurisés dont l'ouverture ou la tentative d'ouverture par une personne non autorisée ou ne possédant pas un moyen d'ouverture adapté, de type clef ou code, déclenche un mécanisme complexe installé à l'intérieur desdits conteneurs aboutissant à la destruction, la détérioration ou au marquage indélébile des documents de valeur contenus à l'intérieur desdits conteneurs, rendant inutilisables ou légalement identifiables lesdits documents.

Diverses solutions de ce type consistent notamment à projeter automatiquement un produit colorant ou destructeur sur les documents en cas d' agression. Ces solutions S'avèrent cependant insatisfaisantes au regard des objectifs à atteindre. En particulier, la trajectoire des produits projetés étant relativement aléatoire, le marquage ou la détérioration des documents de valeur peut s'avérer insuffisant et non homogène sur l'ensemble du ou des documents. Ceci se produit notamment dans le cas de billets de banque regroupés en liasse, pour lesquels seuls les bords des billets sont exposés. En découpant les bords des billets tachés ou détériorés, il est donc envisageable de récupérer sans risque la quasi-totalité des billets stockés à l'intérieur du conteneur.

Pour palier cet inconvénient, une solution pr-oposée par la société AXYTRANS, notamment dans le brevet EP 188155, consiste à déclencher une charge pyrotechnique logée dans le couvercle du conteneur sécurisé, la déflagration de ladite charge provoquant à la fois l'ouverture de réservoirs de liquide marqueur ou destructeur placés à l'intérieur du conteneur et la découpe partielle ou totale de l'ensemble des documents de valeur. Même si cette solution aboutit à une détérioration ou à un marquage en profondeur des billets de banque, le résultat reste encore insuffisant tant au niveau de la proportion de billets physiquement atteints par le liquide, qu'au niveau de la régularité desdites détériorations -ou desdits marquages. En particulier, cette solution ne permet pas de maîtriser l'intensité, la forme et le positionnement desdites détériorations ou desdits marquages. Celtes hétérogénéité dans la modification physique subie par chacun des billets laisse subsister un doute sur l'origine desdites modifications et, de ce fait, ne permet pas de repérer de façon sûre un billet volé d'un billet non volé.

Par ailleurs, l'utilisation d'une charge pyrotechnique peut présenter un danger potentiel pour le personnel chargé du transport de fonds, ce qui contraint à adopter des procédures de sécurité relativement précises et fastidieuses lors de la manipulation de tels conteneurs.

Une autre solution antérieure, décrite dans le brevet EP 1 277 881, met en oeuvre quant à elle l'incorporation préalable dans les documents de valeur d'un élément actif capable de transformer en chaleur une énergie reçue d'une source électromagnétique extérieure. La chaleur créée provoque, selon le cas, soit une fusion dudit élément actif, soit une combustion locale du document de valeur au niveau dudit élément actif, modifiant ainsi de manière visible l'aspect du document. Le risque dans cette solution est d'aboutir, dans un cas, à une combustion non contrôlée des documents et, par le fait, du conteneur sécurisé lui-même, exposant ainsi les personnes présentes, d'une part, à des dégagements gazeux généralement toxiques et, d'autre part, à une menace grave d'incendie. Dans l'autre cas, l'élément actif devenu liquide s'écoule à travers les pores du papier selon un cheminement relativement aléatoire, aboutissant au final à des modifications non homogènes d'un document à l'autre. Cette solution s'avère donc également insatisfaisante au regard du problème posé.

L'un des buts de l'invention est donc de proposer un nouveau procédé de sécurisation de documents de valeur ne présentant pas les inconvénients de l'art antérieur susmentionné et, en particulier, un procédé de sécurisation de documents de valeur permettant d'aboutir de manière simple et rapide, tout en étant sans risque pour les utilisateurs potentiels, à une modification physique irréversible des documents de valeur, rendant lesdits documents inutilisables ou légalement identifiables, ladite modification pouvant s'effectuer de manière complète, homogène et contrôlée sur l'ensemble des documents de valeur.

A cet égard et conformément à l'invention, il est proposé un procédé de sécurisation de documents de valeur, comprenant les étapes consistant à intégrer à chaque document, lors de sa fabrication, au moins une substance active changeant de couleur de manière irréversible sous l'effet direct de moyens révélateurs, ledit changement de couleur rendant inutilisables ou légalement identifiables lesdits documents, les moyens révélateurs consistant en un rayonnement micro-onde externe; ledit procédé étant remarquable en ce que le rayonnement micro-onde externe induit une modification chimique irréversible de la substance active par la création d'un système π-conjugué étendu signifiant le passage d'une forme initiale non conjuguée à une forme finale conjuguée.

Selon une variante de l'invention, la modification chimique de la substance active comprend la création d'au moins une liaison multiple mono-atomique ou hétéroatomique.

Selon une autre variante de l'invention, la modification chimique de la substance active comprend la création d'au moins une double liaison carbone-carbone.

Selon une autre variante de l'invention, la modification chimique de la substance active comprend la création d'au moins une triple liaison carbone-carbone.

Selon une autre variante de l'invention, la modification chimique de la substance active s'accompagne de la libération irréversible d'au moins un produit de réaction.

Selon une autre variante de l'invention, la substance active est constituée d'au moins une molécule comportant au moins un groupement donneur d'électrons par effet mésomère et/ou inductif et d'au moins un groupement accepteur d'électrons par effet mésomère et/ou inductif, lesdits groupements -donneur et accepteur d'électrons étant reliés entre eux par un groupement d'atomes intercalaire susceptible de libérer de manière irréversible, sous l'effet du rayonnement micro-onde externe, ledit produit de réaction, de manière à créer un système π-conjugué étendu.

Selon une autre variante de l'invention, le groupement d'atomes intercalaire possède une formule chimique du type :

-CHX-CHY-

dans laquelle la molécule XY constitue le produit de réaction libéré par la substance active sous l'effet du rayonnement externe.

Selon une autre variante de l'invention, l'intégration de la substance active aux documents de valeur est réalisée par incorporation de ladite substance active à au moins un des éléments constitutifs desdits documents de valeur.

Selon une autre variante de l'invention, la substance active est incorporée au support de base des documents de valeur, ledit support pouvant être en papier ou en plastique.

Selon une autre variante de l'invention, la substance active est incorporée à une encre imprimée sur lesdits documents de valeur.

Selon une autre variante de l'invention, la substance active est incorporée à un vernis recouvrant lesdits documents de valeur.

Selon une autre variante de l'invention, la substance active utilisée lors du procédé de sécurisation active possède une formule générale du type : dans laquelle :
- D est un groupement donneur d'électrons par effet mésomère et/ou inductif,
- A est un groupement accepteur d'électrons par effet mésomère et/ou inductif,
- X et Y sont deux groupements susceptibles d'être éliminés sous forme d'une molécule XY sous l'effet d'un rayonnement micro-onde externe,
- n est un entier.

De telles molécules doivent passer rapidement et de manière irréversible d'une forme non conjuguée, de préférence incolore ou faiblement colorée, à une forme conjuguée, de préférence fortement colorée, sous l'effet d'un rayonnement micro-onde externe.

Selon une variante de l'invention, le groupement D est choisi parmi un polyène, un groupement aromatique, un groupement hétéroaromatique, substitué ou non par des groupements hétéroatomiques, ou un groupement hétéroatomique.

Selon une autre variante de l'invention, le ou les groupements hétéroatomiques sont choisis parmi NH₂, NR1R2, OH, O⁻, OR1, SH, S⁻, SR1, dans lequel R1 et R2 désignent des radicaux alkyles, cycloalkyles ou aryles, identiques ou différents.

Selon une autre variante de l'invention, les radicaux cycloalkyles sont choisis parmi les radicaux cycloalkyles monocycliques saturés, tels que les radicaux cyclopropyle, cyclobutyle, cyclopentyl, cyclohexyl ou cycloheptyl, ou parmi les radicaux cycloalkyles monocycliques insaturés, tels que les radicaux cyclobutène, cyclopentène, cyclohéxène.

Selon une autre variante de l'invention, le groupement aromatique est choisi parmi les radicaux aryles monocycliques ou polycycliques, tels que les radicaux phényles substitués ou non par un ou plusieurs radicaux alkyles, les radicaux naphtyles, anthryles ou phénanthryles.

Selon une autre variante de l'invention, le groupement hétéroaromatique est choisi parmi le radical thiényl, pyrrolyl, furanyl, azathiényl, substitué ou non par un ou plusieurs radicaux alkyles.

Selon une autre variante de l'invention, le groupement A est choisi parmi un ester, un aldéhyde, un nitrile, un nitro, un halogène, un acide carboxylique, l'acide barbiturique, l'acide thiobarbiturique, un polyène, un groupement aromatique, un groupement hétéroaromatique substitué ou non.

Selon une autre variante de l'invention, le groupement aromatique est choisi parmi les radicaux monocycliques ou polycycliques, tels que les radicaux phényles substitués ou non par un ou plusieurs radicaux alkyles, les radicaux naphtyles, anthryles ou phénanthryles.

Selon une autre variante de l'invention, le groupement hétéroaromatique est choisi parmi le radical pyridyl, bipyridyl, phénanthrolyl, terpyridinyl ou quinoleïnyl, substitués ou non par un ou plusieurs radicaux alkyles ou aryles.

Selon une autre variante de l' invention, les radicaux aryles sont choisis parmi les radicaux aryles monocycliques ou polycycliques, tels que les radicaux phényles substitués ou non par un ou plusieurs radicaux alkyles, les radicaux naphtyhes, anthryles ou phénanthryles.

Selon une autre variante de l'invention, les groupements X et Y sont choisis parmi un atome d'hydrogè-ne, un halogène, un groupement hydroxy, thiohydroxy, amino, alkoxy, thioalkoxy, mésylate ou tosylate.

Selon une autre variante de l'invention, l'halogène est choisi parmi l'atome de fluor, de chlore, de brome ou d'iode.

Selon une autre variante de l'invention, les radicaux alkyles sont constitués d'une chaîne linéaire ou ramifiée de 1 à 8 atomes de carbone, notamment une chaîne linéaire de 2 à 4 atomes de carbone.

Selon une autre variante de l'invention, la substance active possède la formule générale (1) : dans laquelle R1 et R2 sont des radicaux alkyles, cycloalkyles, aryles, identiques ou différents.

Selon une autre variante de l'invention, la substance active possède la formule générale (2) _{:} dans laquelle R1 et R2 sont des radicaux alkyles, cycloalkyles, aryles, identiques ou différents, et M est un sel métallique.

Selon une autre variante de l'invention, R1 et R2 sont choisis parmi les radicaux éthyles ou butyles.

Selon une autre variante de l'invention, le sel métallique est choisi parmi ZnCl₂ ou ReCO₃Br.

Selon une variante préférée de l'invention, la substance active possède la formule générale (3) :

Selon une variante préférée de l'invention, la substance active est thermiquement stable.

Selon une autre variante préférée de l'invention, la substance active possède un taux de décomposition inférieure ou égale à 5% en poids à 223°C, ledit taux étant mesuré par analyse thermogravimétrique.

L'invention concerne également l'application du procédé de sécurisation tel que décrit ci-dessus à des billets de banque.

L'invention concerne également un document de valeur comportant au moins une substance active telle que décrite ci-dessus, ledit document constituant notamment un billet de banque.

De ce fait, en cas d'agression ou diffraction d'un conteneur sécurisé contenant lesdits documents de valeur incorporant ladite substance active, il suffit d'activer une source de rayonnement micro-onde présente à l'intérieur dudit conteneur, laquelle expose lesdits documents de valeur à un rayonnement micro-onde adapté pour produire une modification physique de la substance active, en particulier adapté pour modifier la couleur de ladite substance. Le rayonnement micro-onde, pouvant pénétrer au coeur de la matière, agira donc de façon homogène et complète sur l'ensemble du -ou des documents. Par ailleurs, étant donné son action sélective sur la substance active incorporée dans les documents, la modification physique des documents de valeur pourra être localisée et contrôlée de manière à former un motif sensiblement identique sur l'ensemble des documents.

Dans une variante préférée de l'invention, la substance active sera présente dans un vernis de surimpression déposé sur les documents de valeur à sécuriser, ladite substance étant initialement incolore ou faiblement colorée et se colorant fortement lors de son exposition à un rayonnement micro-onde externe. Cette coloration peut notamment provenir de la modification chimique irréversible des molécules constituant ladite substance active, en particulier de la création d'un système π-conjugué étendu. En effet, la création d'un système π-conjugué étendu a pour effet de modifier le spectre d'absorption desdites molécules, et, notamment, de déplacer la bande d'absorption desdites molécules dans le domaine du visible.

La Demanderesse a par ailleurs mis en évidence le rôle fondamental joué par la présence de groupement donneur et récepteur d'électrons par effet mésomère et/ou inductif au sein des molécules constituant la substance active dans le mécanisme réactionnel conduisant à la création du système π-conjugué lors de son exposition au rayonnement micro-onde externe. En particulier, selon leur positionnement respectif dans chacune des molécules, ces groupements permettent d'améliorer le phénomène de délocalisation électronique et, donc, favorisent la réaction de conjugaison.

L'invention sera mieux comprise en référence au mode de réalisation préféré décrit ci-dessous.

### MODE OPERATOIRE :

Dans une première étape, on synthétise une substance active au sens de l'invention, ladite substance active étant formée à partir de molécules de 4,4'-bisdiéthylaminophényle (hydroxyéthyle)-2,2'-bipyridine, possédant la formule générale (3) : La synthèse de telles molécules est accessible à l'homme du métier, lequel pourra se référer utilement au document suivant :
"Design and Synthesis of 4,4'-π Conjugated-[2,2 ]-Bipyridine : a versatile Class of Tunable Chromophores and Fluorophores." publié en 2001 dans la revue New J.Chem, n°25, pages 1553 à 1566.

Dans un tube de Schlenk, la diisopropylamine (9.51 ml) dans 20 ml de THF est refroidie à -20°C. Le n-butyllithium 1,6 M (35 ml) est ajouté lentement. Après une heure sous agitation à -20°C, la 4,4' -diméthyl-2,2' bipyridine (5g) en solution dans 100 ml de THF est ajoutée goutte à goutte. Le milieu très sombre qui en résulte est maintenu sous agitation à basse température pendant une heure. Le *p-N*,N-diéthylaminobenzaldéhyde (10,1g) dissous dans 20 ml de THF est additionné très lentement à -78°C. Le mélange jaune-vert résultant est agité une heure à basse température puis une nuit à température ambiante. Après hydrolyse (60 ml d'eau distillée), le milieu vire au jaune-orangé. Les phases sont séparées, la phase organique séchée sur MgSO₄, filtrée et le solvant est évaporé. Le produit est purifié par un lavage avec de l'éthanol (100 mL) puis filtré sur un verre fritte pour obtenir une poudre blanche (9,5 g, 65 %).

Dans une deuxième étape, on prépare une solution de vernis acrylique dopé à 1,3 % en poids par la substance active formée précédemment, en mélangeant, dans 1 ml de tétrahydrofuranne THF, 1,5 g de vernis acrylique à base aqueuse possédant la référence 803 675 W dans la gamme PROTECT® commercialisée par la société SICPA avec 20 mg de ladite substance active.

Dans une troisième étape, on découpe des bandelettes de 1 cm de large et de 5 cm de long dans une feuille de papier fiduciaire formé à partir de fibres de coton.

Dans une quatrième étape, on dépose la solution de vernis acrylique sur chacune des bandelettes de papier, au moyen d'un système d'applications à barres cylindriques filetées permettant le dépôt d'un film de vernis de 12 microns,ou de 24 microns d'épaisseur.

Dans une cinquième étape, on place chacune des bandelettes revêtue de vernis dans la cavité -cylindrique d'un four à micro-onde commercialisé sous la marque Discover® par la société américaine CEM Corporation et protégé notamment dans la demande de brevet internationale WO 02/0-62104. Ce four à micro-onde comporte en particulier une source de rayonnement micro-onde délivrant un faisceau monomode focalisé d'une puissance de' 300 W, la fréquence du faisceau produit étant comprise entre 300 MHz et 30 GHz, et, de préférence, étant sensiblement égale à 2,45 GHz. Ce four micro-onde comporte également un guide d'onde communiquant avec la source, au moins une partie du guide d'onde décrivant un arc cylindrique, et une cavité cylindrique entourée par les parties -cylindriques du guide d' onde, plusieurs ouvertures étant formées sur les parois du guide d'onde de manière à faire communiquer le guide d'onde avec la cavité cylindrique. L'intérêt de ce type de four est de concentrer les faisceaux micro-onde sur une zone bien définie de la cavité cylindrique, notamment à l'endroit où l'on positionne les échantillons à tester. Le temps d'irradiation de chaque bandelette de papier varie entre 1 s et 5 min, et, dans ce mode de réalisation préféré, est fixé sensiblement à 30 s.

### RESULTATS EXPERIMENTAUX :

Suite à l'exposition des bandelettes de papier au rayonnement micro-onde, on constate que le papier initialement blanc a viré à l'orangé jaune.

Comparativement, une bandelette du même papier recouverte par un film de vernis non dopé par la substance active ne présente pas de changement de coloration significative lors de son exposition au même rayonnement micro-onde.

La figure 1 représente le spectre d'absorption par réflexion respectivement du papier avant son exposition au rayonnement micro-onde (courbe 1) et après son exposition au rayonnement micro-onde (courbe 2).

Avant son irradiation, le papier présentait une bande d'absorption relativement étroite comprise entre environ 200 et 300 nm, c'est-à-dire en dehors du domaine du visible : le papier ne présentait donc pas de couleur.

Après son irradiation, le papier présente une bande d'absorption large comprise entre environ 370 et 650 nm, en particulier centrée autour de 430 nm : le -papier apparaît donc coloré.

Par ailleurs, en soumettant la molécule (3) à une analyse thermogravimétrique, on mesure un taux de décomposition de ladite molécule sensiblement égal à 5% en poids à 223°C : la molécule (3) est donc thermiquement stable.

Enfin, il va de soi que le mode de réalisation présenté ci-dessous n'est nullement limitatif, d'autres modifications ou ajouts pouvant être envisagés sans sortir du cadre de l'invention.

## Revendications

1. Procédé de sécurisation de documents de valeur, comprenant les étapes consistant à intégrer à chaque document, lors de sa fabrication, au moins une substance active changeant de couleur de manière irréversible sous l'effet direct de moyens révélateurs, ledit changement de couleur rendant inutilisable ou légalement identifiable lesdits documents, les moyens révélateurs consistant en un rayonnement micro-onde externe, **caractérisé en ce que** le rayonnement micro-onde externe induit une modification chimique irréversible de la substance active par la création d'un système π-conjugué étendu.

2. Procédé de sécurisation de documents de valeur selon la revendication 1, **caractérisé en ce que** la modification chimique de la substance active comprend la création d'au moins une liaison multiple mono -ou hétéroatomique.

3. Procédé de sécurisation de documents de valeur selon la revendication précédente, **caractérisé en ce que** la modification chimique de la substance active comprend la création d'au moins une double liaison carbone-carbone.

4. Procédé de sécurisation de documents de valeur selon la revendication 2, **caractérisé en ce que** la modification chimique de la substance active comprend la création d'au moins une triple liaison carbone-carbone.

5. Procédé de sécurisation de documents de valeur selon l'une quelconque des revendications précédentes, **caractérisé en ce que** la modification chimique de la substance active s'accompagne de la libération irréversible d'au moins un produit de réaction.

6. Procédé de sécurisation de documents de valeur selon la revendication précédente, **caractérisé en ce que** la substance active est constituée d'au moins une molécule comportant au moins un groupement donneur d'électrons par effet mésomère et/ou inductif et au moins un groupement accepteur d'électrons par effet mésomère et/ou inductif, lesdits groupements donneur et accepteur d'électrons étant reliés entre eux par un groupement d'atomes intercalaire susceptible de libérer de manière irréversible, sous l'effet du rayonnement micro-onde externe, ledit produit de réaction, de manière à créer un système n-conjugué étendu.

7. Procédé de sécurisation selon la revendication précédente, **caractérisé en ce que** le groupement d'atomes intercalaire possède une formule chimique du type :
-CHX-CHY-
dans laquelle la molécule XY constitue le produit de réaction libéré par la substance active sous l'effet du rayonnement micro-onde externe.

8. Procédé de sécurisation selon l'une -quelconque des revendications précédentes, **caractérisé en ce que** la substance active possède une formule générale du type : dans laquelle :
- D est un groupement donneur d'électrons par effet mésomère et/ou inductif,
- A est un groupement accepteur d'électrons par effet mésomère et/ou inductif
- X et Y sont deux groupements susceptibles d'être éliminés sous forme d'une molécule XY sous l'effet d' un rayonnement micro-onde externe,
- n est un entier.

9. Procédé de sécurisation selon la revendication précédente, **caractérisé en ce que** le groupement D est choisi parmi un polyène, un groupement aromatique, un groupement hétéroaromatique, substitué ou non par des groupements hétéroatomiques, ou un groupement hétéroatomique.

10. Procédé de sécurisation selon la revendication précédente, **caractérisé en ce que** le ou les groupements hétéroatomiques sont choisis parmi NH₂, NR1R2, OH, O⁻, OR1, SH, S⁻, SR1, dans lequel R1 et R2 désignent des radicaux alkyles, cycloalkyles ou aryles, identiques ou différents.

11. Procédé de sécurisation selon la revendication précédente, **caractérisé en ce que** les radicaux cycloalkyles sont choisis parmi les radicaux cycloalkyles monocycliques saturés, tels que les radicaux cyclopropyle, cyclobutyle, cyclopentyl, cyclohexyl ou cycloheptyl, ou parmi les radicaux cycloalkyles monocycliques insaturés, tels que les radicaux cyclobutène, cyclopentène, cyclohéxène.

12. Procédé de sécurisation selon la revendication 9, **caractérisé en ce que** le groupement aromatique est choisi parmi les radicaux aryles monocycliques ou polycycliques, tels que les radicaux phényles substitués ou non par un ou plusieurs radicaux alkyles, les radicaux naphtyles, anthryles ou phénanthryles.

13. Procédé de sécurisation selon l'une quelconque des revendications 9 à 11, **caractérisé en ce que** le groupement hétéroaromatique est choisi parmi le radical thiényl, pyrrolyl, furanyl, azathiényl, substitué ou non par un ou plusieurs radicaux alkyles.

14. Procédé de sécurisation selon la revendication 8, **caractérisé en ce que** le groupement A est choisi parmi un ester, un aldéhyde, un nitrile, un nitro, un halogène, un acide carboxylique, l'acide barbiturique, l'acide thiobarbiturique, un polyène, un groupement aromatique, un groupement hétéroaromatique substitué ou non.

15. Procédé de sécurisation selon la revendication précédente, **caractérisé en ce que** le groupement aromatique est choisi parmi les radicaux monocycliques ou polycycliques, tels que les radicaux phényles substitués ou non par un ou plusieurs radicaux alkyles, les radicaux naphtyles, anthryles ou phénanthryles.

16. Procédé de sécurisation selon la revendication 14, **caractérisé en ce que** le -groupement hétéroaromatique est choisi parmi le radical pyridyl, bipyridil, phenanthrolyl, terpyridinyl ou quinoleïnyl, substitués ou non par un -ou plusieurs radicaux alkyles ou aryles.

17. Procédé de sécurisation selon la revendication 10 ou la revendication 16, **caractérisé en ce que** les radicaux aryles sont choisis parmi les radicaux aryles monocycliques ou polycycliques, tels que les radicaux phényles substitués ou non par un ou plusieurs radicaux alkyles, les radicaux naphtyles, anthryles ou phénanthryles.

18. Procédé de sécurisation selon la revendication 8, **caractérisé en ce que** les groupements X et Y sont choisis parmi un atome d'hydrogène, un halogène, un groupement hydroxy, thiohydroxy, amine, alkoxy, thioalkoxy, mésylate ou tosylate.

19. Procédé de sécurisation selon la revendication 14 ou la revendication 18, **caractérisé en ce que** l'halogène est choisi parmi l'atome de fluor, de chlore, de brome ou d'iode.

20. Procédé de sécurisation selon l'une quelconque des revendications 10 à 17, **caractérisé en ce que** les radicaux alkyles sont constitués d'une chaîne linéaire ou ramifiée de 1 à 8 atomes de carbone, notamment une chaîne linéaire de 2 ou 4 atomes de carbone.

21. Procédé de sécurisation selon la revendication 8, **caractérisé en ce que** la substance active possède la formule générale (1) : dans laquelle R1 et R2 sont des radicaux alkyles, cycloalkyles, aryles, identiques ou différents.

22. Procédé de sécurisation selon la revendication 8, **caractérisé en ce que** la substance active possède la formule générale (2) : dans laquelle R1 et R2 sont des radicaux alkyles, cycloalkyles, aryles, identiques ou différents, et M est un sel métallique.

23. Procédé de sécurisation selon la revendication 21 ou la revendication 22, **caractérisé en ce que** R1 et R2 sont choisis parmi les radicaux éthyles ou butyles.

24. Procédé de sécurisation selon la revendication précédente, **caractérisé en ce que** la substance active possède la formule générale (3) :

25. Procédé de sécurisation selon la revendication 22 ou la revendication 23, **caractérisé en ce que** le sel métallique est choisi parmi ZnCl₂ ou ReCO₃Br.

26. Procédé de sécurisation selon l'une quelconque des revendications précédentes, **caractérisé en ce que** la substance active est stable thermiquement.

27. Procédé de sécurisation selon la revendication précédente, **caractérisé en ce que** la substance active possède un taux de décomposition inférieure ou égale à 5% en poids à 223°C, ledit taux étant mesuré par analyse thermogravimétrique.

28. Procédé de sécurisation de documents de valeur selon l'une quelconque des revendications précédentes, **caractérisé en ce que** l'intégration de la substance active aux documents de valeur est réalisée par incorporation de ladite substance active à au moins un des éléments constitutifs desdits documents de valeur.

29. Procédé de sécurisation de documents de valeur selon la revendication précédente, **caractérisé en ce que** la substance active est incorporée au support de base des documents de valeur, ledit support pouvant être en papier ou en plastique.

30. Procédé de sécurisation de documents de valeur selon la revendication 28 ou la revendication 25, **caractérisé en ce que** la substance active est incorporée à une encre imprimée sur lesdits documents de valeur.

31. Procédé de sécurisation de documents de valeur selon l'une quelconque des revendications 28 à 30, **caractérisé en ce que** la substance active est incorporée à un vernis recouvrant lesdits documents de valeur.

32. Application du procédé de sécurisation selon l'une quelconque des revendications 1 à 31 à des billets de banque.

33. Document de valeur comportant au moins une substance active changeant de couleur de manière irréversible et sous l'effet direct de moyens révélateurs consistant en un rayonnement micro-onde externe, **caractérisé en ce que** ladite substance active est constituée d'au moins une molécule comportant au moins un groupement donneur d'électrons par effet mésomère et/ou inductif et au moins un groupement accepteur d'électrons par effet mésomère et/ou inductif, lesdits groupements donneur et accepteur d'électrons étant reliés entre eux par un groupement d'atomes intercalaire susceptible de libérer de manière irréversible, sous l'effet du rayonnement micro-onde externe, un produit de réaction, de manière à créer un système π-conjugué étendu.

34. Document de valeur selon la revendication 33, **caractérisé en ce que** la substance active possède une formule générale du type : dans laquelle :
- D est un groupement donneur d'électrons par effet mésomère et/ou inductif,
- A est un groupement accepteur d'électrons par effet mésomère et/ou inductif,
- X et Y sont deux groupements susceptibles d'être éliminés sous forme d'une molécule XY sous l'effet d'un rayonnement micro-onde externe,
- n est un entier.

35. Document de valeur selon la revendication 33, **caractérisé en ce qu'**il constitue un billet de banque.

## Claims

1. Method for securing valuable documents, comprising steps consisting of integrating in each document, at the time of its production, at least one active substance which changes colour in an irreversible manner under the direct action of revealing means, said change of colour making said documents unusable or legally identifiable, said revealing means consisting of an external microwave radiation, **characterised in that** the external microwave radiation induces an irreversible chemical change of the active substance by creating an extended n-conjugate system.

2. Method for securing valuable documents according to claim 1, **characterised in that** the chemical change of the active substance comprises the creation of at least one multiple mono- or heteroatomic bond.

3. Method for securing valuable documents according to the preceding claim, **characterised in that** the chemical change of the active substance comprises the creation of at least one double carbon-carbon bond.

4. Method for securing valuable documents according to claim 2, **characterised in that** the chemical change of the active substance comprises the creation of at least one triple carbon-carbon bond.

5. Method for securing valuable documents according to any one of the preceding claims, **characterised in that** the chemical change of the active substance is accompanied by the irreversible release of at least one reaction product.

6. Method for securing valuable documents according to the preceding claim, **characterised in that** the active substance consists of at least one donor grouping of electrons with a mesomeric and/or inductive effect and at least one acceptor grouping of electrons with a mesomeric and/or inductive effect, said donor and acceptor groupings being interconnected by an intercalated grouping of atoms likely to release in an irreversible manner, under the effect of external microwave radiation, said reaction product, so as to create an extended π-conjugate system.

7. Method for securing according to the preceding claim, **characterised in that** the intercalated grouping of atoms has a chemical formula of the type:
-CHX-CHY-
in which the molecule XY is the reaction product released by the active substance under the effect of external microwave radiation.

8. Method for securing according to any one of the preceding claims, **characterised in that** the active substance has a general formula of the type: in which:
- D is a donor grouping of electrons with a mesomeric and/or inductive effect,
- A is an acceptor grouping of electrons with a mesomeric and/or inductive effect,
- X and Y are two groupings likely to be eliminated as a molecule XY under the effect of an external microwave radiation,
- n is an integer.

9. Method for securing according to the preceding claim, **characterised in that** the grouping D is chosen from a polyene, an aromatic grouping, a heteroaromatic grouping, sometimes replaced by heteroatomic groupings, or a heteroatomic grouping.

10. Method for securing according to the preceding claim, **characterised in that** the heteroatomic grouping(s) is/are chosen from NH₂, NR1R2, OH, O⁻, OR1, SH, S⁻, SR1, in which R1 and R2 indicate identical or different alkyl, cycloalkyl or aryl radicals.

11. Method for securing according to the preceding claim, **characterised in that** the cycloalkyl radicals are chosen from saturated monocyclic cycloalkyl radicals, such as cyclopropyl, cyclobutyl, cyclopentyl, cyclohexyl or cycloheptyl radicals, or from unsaturated monocyclic cycloalkyl radicals, such as the cyclobutene, cyclopentene and cyclohexene radicals.

12. Method for securing according to claim 9, **characterised in that** the aromatic grouping is chosen from the monocyclic or polycyclic aryl radicals, such as phenyl radicals, sometimes replaced by one or more alkyl radicals, naphtyl, anthryl or phenanthryl radicals.

13. Method for securing according to any one of claims 9 to 11, **characterised in that** the heteroaromatic grouping is chosen from the thienyl, pyrollyl, furanyl, azathienyl radicals, sometimes replaced by one or more alkyl radicals.

14. Method for securing according to claim 8, **characterised in that** the A grouping is chosen from an ester, an aldehyde, a nitrile, a nitro, a halogen, a carboxylic acid, barbituric acid, thiobarbituric acid, a polyene, an aromatic grouping, sometimes replaced by a heteroaromatic grouping.

15. Method for securing according to the preceding claim, **characterised in that** the aromatic grouping is chosen from monocyclic or polycyclic radicals, such as phenyl radicals, sometimes replaced by one or more alkyl radicals, the naphtyl, anthryl or phenanthryl radicals.

16. Method for securing according to claim 14, **characterised in that** the heteroaromatic grouping is chosen from the pyridyl, bipyridil, phenanthrolyl, terpyridinyl or quinoleinyl, sometimes replaced by one or more alkyl radicals.

17. Method for securing according to claim 10 or claim 16, **characterised in that** the aryl radicals are chosen from the monocyclic or polycyclic aryl radicals, such as the phenyl radicals, sometimes replaced by one or more alkyl radicals, the naphtyl, anthryl or phenanthryl radicals.

18. Method for securing according to claim 8, **characterised in that** the X and Y groupings are chosen from a hydrogen atom, a halogen, a hydroxy, thiohydroxy, amino, alkoxy, thioalkoxy, mesylate or tosylate grouping.

19. Method for securing according to claim 14 or claim 18, **characterised in that** the halogen is chosen from the fluorine, chlorine, bromine or iodine atom.

20. Method for securing according to any one of claims 10 to 17, **characterised in that** the alkyl radicals consist of a linear or ramified chain of 1 to 8 carbon atoms, in particular a linear chain of 2 or 4 carbon atoms.

21. Method for securing according to claim 8, **characterised in that** the active substance has the general formula (1): in which R1 and R2 are identical or different alkyl, cycloalkyl and/or aryl radicals.

22. Method for securing according to claim 8, **characterised in that** the active substance has the general formula (2): in which R1 and R2 are identical or different alkyl, cycloalkyl and/or aryl radicals and M is a metallic salt.

23. Method for securing according to claim 21 or claim 22, **characterised in that** R1 and R2 are chosen from the ethyl or butyl radicals.

24. Method for securing according to the preceding claim, **characterised in that** the active substance has the general formula (3):

25. Method for securing according to claim 22 or claim 23, **characterised in that** the metallic salt is chosen from ZnCl₂ or ReCO₃Br.

26. Method for securing according to any one of the preceding claims, **characterised in that** the active substance is thermally stable.

27. Method for securing according to the preceding claim, **characterised in that** the active substance has a rate of decomposition less than or equal to 5% by weight at 223°C, said rate being measured by thermogravimetric analysis.

28. Method for securing according to any one of the preceding claims, **characterised in that** the integration of the active substance into the valuable documents is achieved by incorporating said active substance with at least one of the elements constituting said valuable document.

29. Method for securing according to the preceding claim, **characterised in that** the active substance is incorporated with the basic medium of the valuable documents, said medium possibly being paper or plastic.

30. Method for securing according to claim 28 or claim 25, **characterised in that** the active substance is incorporated into an ink printed on said valuable documents.

31. Method for securing according to any one of the claims 28 to 30, **characterised in that** the active substance is incorporated into a varnish covering said valuable documents.

32. Application of the method of securing according to any one of claims 1 to 31 to banknotes.

33. Valuable document incorporating at least one active substance changing colour in an irreversible manner under the effect of external microwave radiation, **characterised in that** said active substance consists of at least one molecule including at least one donor grouping of electrons with a mesomeric and/or inductive effect and at least one acceptor grouping of electrons with a mesomeric and/or inductive effect, said donor and acceptor groupings being interconnected by an intercalated grouping of atoms likely to release in an irreversible manner under the effect of external microwave radiation a reaction product in order to create an extended n-conjugate system.

34. Valuable document according to claim 33, **characterised in that** the active substance has a general formula of the type: in which:
- D is a donor grouping of electrons with a mesomeric and/or inductive effect,
- A is an acceptor grouping of electrons with a mesomeric and/or inductive effect,
- X and Y are two groupings likely to be eliminated as a molecule XY under the effect of an external microwave radiation,
- n is an integer.

35. Valuable document according to claim 33, **characterised in that** it is a banknote.

## Patentansprüche

1. Verfahren zur Herstellung von sicheren wertvollen Dokumenten, das Arbeitsschritte beinhaltet, bei denen jedem Dokument bei dessen Herstellung mindestens ein Wirkstoff beigefügt wird, der unter der Wirkung von Mitteln zur Farbentwicklung eine unabänderbare Farbänderung bewirkt, wobei die besagten Dokumente durch diese Farbänderung unbrauchbar oder gesetzlich identifizierbar gemacht werden und die Mittel zur Farbentwicklung aus einer externen Mikrowellenstrahlung bestehen, **dadurch gekennzeichnet, dass** die externe Mikrowellenstrahlung in dem Wirkstoff eine unabänderbare chemische Veränderung durch Bildung eines erweiterten Pi-konjugierten Systems bewirkt.

2. Verfahren zur Herstellung von sicheren wertvollen Dokumenten nach Anspruch 1, **dadurch gekennzeichnet, dass** die chemische Veränderung des Wirkstoffs aus der Bildung mindestens einer Mono- oder Heteroatomgruppierung besteht.

3. Verfahren zur Herstellung von sicheren wertvollen Dokumenten nach dem vorhergehenden Anspruch, **dadurch gekennzeichnet, dass** die chemische Veränderung des Wirkstoffs aus der Bildung mindestens einer doppelten Kohlenstoff-Kohlenstoffverbindung besteht.

4. Verfahren zur Herstellung von sicheren wertvollen Dokumenten nach Anspruch 2, **dadurch gekennzeichnet, dass** die chemische Veränderung des Wirkstoffs aus der Bildung mindestens einer dreifachen Kohlenstoff-Kohlenstoffverbindung besteht.

5. Verfahren zur Herstellung von sicheren wertvollen Dokumenten nach einem der vorhergehenden Ansprüche, **dadurch gekennzeichnet, dass** gleichzeitig mit der chemischen Veränderung des Wirkstoffs mindestens ein Reaktionsprodukt unabänderbar freigegeben wird.

6. Verfahren zur Herstellung von sicheren wertvollen Dokumenten nach dem vorhergehenden Anspruch, **dadurch gekennzeichnet, dass** der Wirkstoff aus mindestens einem Molekül besteht, das mindestens eine Elektronengebergruppierung durch mesomeren und/oder induktiven Effekt und mindestens eine Elektronennehmergruppierung durch mesomeren und/oder induktiven Effekt besitzt, wobei die Elektronengebergruppierung und die Elektronennehmergruppierung durch eine eingefügte Atomgruppierung miteinander verbunden sind, durch die das besagte Reaktionsprodukt unter der Wirkung der externen Mikrowellenstrahlung unabänderbar freigesetzt wird, so dass ein erweitertes Pi-konjugiertes System gebildet wird.

7. Verfahren zur Herstellung von sicheren wertvollen Dokumenten nach dem vorhergehenden Anspruch, **dadurch gekennzeichnet, dass** die eingefügte Atomgruppierung eine chemische Formel vom Typ
-CHX-CHY-
besitzt, in der das Molekül XY das durch den Wirkstoff unter der Wirkung der externen Mikrowellenstrahlung freigesetzte Reaktionsprodukt darstellt.

8. Verfahren zur Herstellung von sicheren wertvollen Dokumenten nach einem der vorhergehenden Ansprüche, **dadurch gekennzeichnet, dass** der Wirkstoff die allgemeine Formel besitzt, in der
- D eine Elektronengebergruppierung durch mesomeren und/oder induktiven Effekt ist,
- A eine Elektronennehmergruppierung durch mesomeren und/oder induktiven Effekt ist,
- X und Y zwei Gruppierungen sind, die unter der Wirkung der externen Mikrowellenstrahlung in Form eines Moleküls XY eliminiert werden können,
- n eine ganze Zahl ist.

9. Verfahren zur Herstellung von sicheren wertvollen Dokumenten nach dem vorhergehenden Anspruch, **dadurch gekennzeichnet**, die Gruppierung D aus einem Polyen, einer aromatischen Gruppierung, einer heteroaromatischen Gruppierung mit oder ohne Substituierung durch Heteroatomgruppierungen oder einer Heteroatomgruppierung besteht.

10. Verfahren zur Herstellung von sicheren wertvollen Dokumenten nach dem vorhergehenden Anspruch, **dadurch gekennzeichnet, dass** die Heteroatomgruppierung(en) wahlweise aus NH₂, NR1R2, OH, O⁻, OR1, SH, S⁻ oder SR1 bestehen, wobei mit R1 und R2 identische oder unterschiedliche Alkyl-, Cycloalkyl- oder Arylradikale bezeichnet sind.

11. Verfahren zur Herstellung von sicheren wertvollen Dokumenten nach dem vorhergehenden Anspruch, **dadurch gekennzeichnet, dass** die Cycloalkylradikale wahlweise aus gesättigten monozyklischen Cycloalkylradikalen wie Cyclopropyl-, Cyclobutyl-, Cyclopentyl-, Cyclohexyl- oder Cycloheptylradikalen oder aus ungesättigten monozyklischen Cycloalkylradikalen wie Cyclobutanol-, Cyclopentanol- oder Cyclohexanolradikalen bestehen.

12. Verfahren zur Herstellung von sicheren wertvollen Dokumenten nach Anspruch 9, **dadurch gekennzeichnet, dass** die aromatische Gruppierung wahlweise aus monozyklischen oder polyzyklischen Arylradikalen wie Phenylradikalen mit oder ohne Substitution durch ein oder mehrere Alkyl-, Naphtyl-, Anthryl- oder Phenanthrylradikale besteht.

13. Verfahren zur Herstellung von sicheren wertvollen Dokumenten nach einem der Ansprüche 9 bis 11, **dadurch gekennzeichnet, dass** die heteroaromatische Gruppierung wahlweise aus Thienyl, Pyrrolyl, Furanyl, Azathienyl mit oder ohne Substitution durch ein oder mehrere Alkylradikale besteht.

14. Verfahren zur Herstellung von sicheren wertvollen Dokumenten nach Anspruch 8, **dadurch gekennzeichnet, dass** die Gruppierung A wahlweise aus einer Ester-, Aldehyd-, Nitril-, Nitro-, Halogengruppierung, aus Carboxylsäure, Barbitursäure, Thiobarbitursäure, aus einer Polyen-, einer aromatischen oder einer heteroaromatischen Gruppierung mit oder ohne Substitution besteht.

15. Verfahren zur Herstellung von sicheren wertvollen Dokumenten nach dem vorhergehenden Anspruch, **dadurch gekennzeichnet, dass** die aromatische Gruppierung wahlweise aus monozyklischen oder polyzyklischen Radikalen wie Phenylradikalen mit oder ohne Substitution durch ein oder mehrere Alkylradikale bzw. aus Naphtyl-, Anthryl- oder Phenanthrylradikalen besteht.

16. Verfahren zur Herstellung von sicheren wertvollen Dokumenten nach Anspruch 14, **dadurch gekennzeichnet, dass** die heteroaromatische Gruppierung wahlweise aus Pyridyl-, Bipyridil-, Phenanthrolyl-, Terpyridinyl- oder Quinoleinylradikalen mit oder ohne Substitution durch ein oder mehrere Alkyl- oder Arylradikale besteht.

17. Verfahren zur Herstellung von sicheren wertvollen Dokumenten nach Anspruch 10 oder 16, **dadurch gekennzeichnet, dass** die Arylradikale wahlweise aus monozyklischen oder polyzyklischen Arylradikalen wie Phenylradikale mit oder ohne Substitution durch ein oder mehrere Alkylradikale bew. aus Naphtyl-, Anthryl- oder Phenanthrylradikalen bestehen.

18. Verfahren zur Herstellung von sicheren wertvollen Dokumenten nach Anspruch 8, **dadurch gekennzeichnet, dass** die Gruppierungen X und Y wahlweise aus einem Wasserstoffatom, einem Halogen, einer Hydroxy-, Thiohydroxy-, Amino-, Alkoxy-, Thioalkoxy-, Mesylat- oder Tosylatgruppierung bestehen.

19. Verfahren zur Herstellung von sicheren wertvollen Dokumenten nach Anspruch 14 oder 18, **dadurch gekennzeichnet, dass** das Halogen wahlweise aus einem Fluor-, Chlor-, Brom- oder Iodatom besteht.

20. Verfahren zur Herstellung von sicheren wertvollen Dokumenten nach einem der Absprüche 10 bis 17, **dadurch gekennzeichnet, dass** die Alkylradikale aus einer linearen oder verzweigten Kette mit 1 bis 8 Kohlenstoffatomen, insbesondere aus einer linearen Kette mit 2 oder 4 Kohlenstoffatomen bestehen.

21. Verfahren zur Herstellung von sicheren wertvollen Dokumenten nach Anspruch 8, **dadurch gekennzeichnet, dass** der Wirkstoff die allgemeine Formel (1) besitzt, in der R1 und R2 identische oder unterschiedliche Alkyl-, Cycloalkyl- oder Arylradikale sind.

22. Verfahren zur Herstellung von sicheren wertvollen Dokumenten nach Anspruch 8, **dadurch gekennzeichnet, dass** der Wirkstoff die allgemeine Formel (2) besitzt, in der R1 und R2 identische oder unterschiedliche Alkyl-, Cycloalkyl- oder Arylradikale sind und M ein Metallsalz ist.

23. Verfahren zur Herstellung von sicheren wertvollen Dokumenten nach Anspruch 21 oder 22, **dadurch gekennzeichnet, dass** R1 und R2 wahlweise Ethyl- oder Butylradikale sind.

24. Verfahren zur Herstellung von sicheren wertvollen Dokumenten nach dem vorhergehenden Anspruch, **dadurch gekennzeichnet, dass** der Wirkstoff die allgemeine Formel (3) besitzt.

25. Verfahren zur Herstellung von sicheren wertvollen Dokumenten nach Anspruch 22 oder 23, **dadurch gekennzeichnet, dass** das Metallsalz wahlweise aus ZnCl₂ oder ReCO₃Br besteht.

26. Verfahren zur Herstellung von sicheren wertvollen Dokumenten nach einem der vorhergehenden Ansprüche, **dadurch gekennzeichnet, dass** la Wirkstoff thermisch stabil ist.

27. Verfahren zur Herstellung von sicheren wertvollen Dokumenten nach dem vorhergehenden Anspruch, **dadurch gekennzeichnet, dass** der Wirkstoff einen Zersetzungsgrad kleiner oder gleich 5 Gewichtprozent bei 223°C besitzt, wobei der Zersetzungsgrad durch thermogravimetrische Analyse gemessen wird.

28. Verfahren zur Herstellung von sicheren wertvollen Dokumenten nach einem der vorhergehenden Ansprüche, **dadurch gekennzeichnet, dass** die Beifügung des Wirkstoffs zu den wertvollen Dokumenten durch die Beimengung des Wirkstoffs zu mindestens einem der Bestandteile des wertvollen Dokuments erfolgt.

29. Verfahren zur Herstellung von sicheren wertvollen Dokumenten nach dem vorhergehenden Anspruch, **dadurch gekennzeichnet, dass** der Wirkstoff dem Grundmaterial des wertvollen Dokuments beigemengt wird, wobei das Grundmaterial aus Papier oder Kunststoff bestehen kann.

30. Verfahren zur Herstellung von sicheren wertvollen Dokumenten nach Anspruch 28 oder 25, **dadurch gekennzeichnet, dass** der Wirkstoff einer Druckfarbe der wertvollen Dokumente beigemengt wird.

31. Verfahren zur Herstellung von sicheren wertvollen Dokumenten nach einem der Ansprüche 28 bis 30, **dadurch gekennzeichnet, dass** der Wirkstoff einem Lack beigemengt wird, mit dem die wertvollen Dokumente überzogen werden.

32. Anwendung des Verfahrens zur Herstellung von sicheren wertvollen Dokumenten nach einem der Ansprüche 1 bis 31 bei Banknoten.

33. Wertvolles Dokument, das mindestens einen Wirkstoff besitzt, durch den eine unabänderbare Farbänderung unter der direkten Einwirkung von Mitteln zur Farbentwicklung in Form einer externen Mikrowellenstrahlung bewirkt wird, **dadurch gekennzeichnet, dass** der Wirkstoff aus mindestens einem Molekül besteht, das mindestens eine Elektronengebergruppierung durch mesomeren und/oder induktiven Effekt und mindestens eine Elektronennehmergruppierung durch mesomeren und/oder induktiven Effekt besitzt, wobei die Elektronengebergruppierung und die Elektronennehmergruppierung durch eine eingefügte Atomgruppierung miteinander verbunden sind, durch die unter der Wirkung der externen Mikrowellenstrahlung das besagte Reaktionsprodukt unabänderbar freigesetzt wird, so dass ein erweitertes Pi-konjugiertes System gebildet wird.

34. Wertvolles Dokument nach Anspruch 33, **dadurch gekennzeichnet, dass** der Wirkstoff die allgemeine Formel besitzt, in der
- D eine Elektronengebergruppierung durch mesomeren und/oder induktiven Effekt ist,
- A eine Elektronennehmergruppierung durch mesomeren und/oder induktiven Effekt ist,
- X und Y zwei Gruppierungen sind, die unter der Wirkung der externen Mikrowellenstrahlung in Form eines Moleküls XY eliminiert werden können,
- n eine ganze Zahl ist.

35. Wertvolles Dokument nach Anspruch 33, **dadurch gekennzeichnet, dass** es aus einer Banknote besteht.
